# EUROPÄISCHE PATENTSCHRIFT

(11) **EP 0 506 066 B1**
(45) Veröffentlichungstag und Bekanntmachung des Hinweises auf die Patenterteilung: **24.05.1995**
(21) Anmeldenummer: 92105279.1
(22) Anmeldetag: 27.03.1992
(51) Int. Cl.: H01H 71/70

(54) **Motorantrieb für elektrische Schaltgeräte, insbesondere Leistungsschalter**
Motor drive for electric switching devices, in particular power circuit-breakers
Entraînement motorisé pour appareils de commutation électriques, notamment disjoncteurs

(30) Priorität: 27.03.1991 DE 4110043
(43) Veröffentlichungstag der Anmeldung: 30.09.1992
(73) Patentinhaber: Klöckner-Moeller GmbH, 53115 Bonn (DE)
(72) Erfinder: Mader, Hans-Jürgen, Dipl.-Ing., W-5400 Koblenz (DE); Nitsche, Norbert, Dipl.-Ing., W-5205 St. Augustin (DE); Schlaweck, Karlheinz, Dipl.-Ing, W-5300 Bonn 3 (DE); Zimmermann, Burkhard, Dipl.-Ing., W-4630 Bochum (DE); Richardt, Peter, Dipl.-Ing., W-5047 Wesseling (DE); Wittkopp, Jochen, Dipl.-Ing., W-5205 St. Augustin (DE); Reichmann, Hartmut, Dipl.-Ing., W-5303 Bornheim 1 (DE); Panitz, Uwe, Dipl.-Ing., W-5000 Köln 41 (DE)

(56) Entgegenhaltungen:
- EP-A- 0 038 289
- EP-A- 0 154 369
- EP-A- 0 224 433
- DE-A- 2 312 758

## Beschreibung

Die Erfindung betrifft einen Motorantrieb für elektrische Schaltgeräte, der insbesondere für Leistungsschalter bestimmt ist, nach dem Oberbegriff des Anspruches 1.

Bei derartigen bekannten Geräten ist für die Einschaltbewegung und für die Ausschaltbewegung üblicherweise nur ein gemeinsamer Antrieb vorhanden, so daß es schwierig ist, die mit der Einschaltbewegung und mit der Ausschaltbewegung verbundenen Maßnahmen derart eindeutig voneinander zu trennen und die einzelnen Funktionsabläufe für die Einschaltbewegung und für die Ausschaltbewegung derart funktionsgerecht auszugestalten, daß Fehlschaltungen und die damit verbundenen Komplikationen mit Sicherheit vermieden werden.

So ist bei einem bekannten Motorantrieb für elektrische Schaltgeräte (DE-OS 30 14 826) an der Tragplatte des Motorantriebes ein von einer Motorgetriebeeinheit angetriebener Antriebsschieber an der Tragplatte des Motorantriebes längsverschiebbar geführt, der den Kipphebel eines damit verbundenen Schalters oder Schaltschlosses mit einer fensterartigen Öffnung übergreift. Sowohl die Einschaltbewegung als auch die Ausschaltbewegung erfolgt dabei durch einen von dem Motor langsam angetriebenen Kurbeltrieb, der mit einem Kurbelzapfen zwischen die Schenkel einer mit dem Antriebsschieber verbundenen U-förmigen Blattfeder eingreift und jeweils durch eine Drehung um etwa 180° den Antriebsschieber sowohl in Einschaltrichtung als auch in Ausschaltrichtung des Kipphebels hin und her bewegt. Die Blattfeder dient dabei zugleich als Mittel zur elastischen Übertragung der Antriebskraft von dem Kurbeltrieb auf den Antriebsschieber.

Aus der EP 0 224 433 B1 ist ebenfalls eine Antriebsvorrichtung für einen Niederspannungs-Leistungsschalter mit einem Klinkenrad bekanntgeworden, die zur sprungartigen Einschaltung von Kontaktanordnungen dient, die durch die Antriebsvorrichtung unter Zwischenschaltung eines Schaltschlosses über eine Schaltwelle betätigbar sind. Hierzu wird ein als Druckfeder oder als Zugfeder ausgebildeter Energiespeicher durch ein schrittweise zu transportierendes Klinkenrad gespannt. Hierbei ist es erforderlich, zum Spannen des Energiespeichers eine hohe Kraft bereitzustellen. Um den Leistungsschalter in einem gewünschten Augenblick einschalten zu können, ist es außerdem erforderlich, die in der Druck- oder Zugfeder gespeicherte Energie abrufbar bereitzuhalten, was durch einen Blockierhebel in Verbindung mit einer Verklinkungseinrichtung geschieht, die eine weitere Drehung des Klinkenrades der Antriebsvorrichtung verhindert, sobald dieses seine Totpunktstellung bezüglich des Kraftangriffes der Zugfeder überschritten hat. Auch bei dieser Antriebsvorrichtung ist lediglich ein einziger Energiespeicher für die Ein- und Ausschaltung des zugehörigen Leistungsschalters vorhanden.

Dies ist auch bei einem weiteren bekannten Federschaltwerk für einen Leistungstrennschalter (EP 0 216 949 B1) der Fall, bei dem über einen Klinkenradantrieb eine Einschaltfeder gespannt wird, deren Federkraft zum Schließen und zum Auslösen des Leistungstrennschalters dient.

Der Erfindung liegt die Aufgabe zugrunde, einen gattungsgemäßen Motorantrieb für elektrische Schaltgeräte und insbesondere für Leistungsschalter so auszubilden, daß die für die Einschaltbewegung und für die Ausschaltbewegung erforderlichen Funktionsabläufe auf die damit verbundenen Erfordernisse genau abgestimmt werden können und auch von den dafür erforderlichen Steuerungseinrichtungen her in einer genau kontrollierten Reihenfolge unter gegenseitiger Verriegelung der einzelnen Funktionsschritte, besonders auch im Hinblick auf die erforderlichen Sicherheitsmaßnahmen, einwandfrei gesteuert und kontrolliert werden können.

Diese Aufgabe wird bei einem Motorantrieb nach dem Oberbegriff des Anspruches 1 gemäß der Erfindung dadurch gelöst, daß für die Einschaltbewegung und für die Ausschaltbewegung des Kipphebels jeweils getrennte, durch einen zugehörigen Federkraftspeicher vorgespannte Gestängeanordnungen, bestehend aus einem Einschaltgestänge und einem Ausschaltgestänge, vorgesehen sind, die nach jedem Ausschaltvorgang für eine anschließende Ein- und Ausschaltung des Kipphebels durch Inbetriebsetzung des Antriebsmotors gemeinsam vorgespannt und in den Schaltintervallen durch für jede Gestängeanordnung jeweils getrennt zu betätigende Verklinkungen in Bereitschaftsstellung für eine folgende Ein- oder Ausschaltung gehalten werden.

Das Schalten des Leistungsschalters erfolgt durch Freigabe gespeicherter Federenergie. Der Antrieb verfügt über zwei Federkraftspeicher, und zwar einen Einschaltspeicher für die Schaltung von AUS nach EIN, sowie einen davon getrennten Ausschaltspeicher für die Schaltung von EIN nach AUS und von AUSGELÖST nach AUS. Die Federkraftspeicher können nur in der Reihenfolge "Einschaltspeicher - dann Ausschaltspeicher" freigegeben werden. Die Freigabe kann von ferne über einen Elektromagneten und vor Ort über Taster erfolgen. Gespannt werden die Federkraftspeicher automatisch mit Motor oder, wenn spannungslos, von Hand. Das Spannen beider Federkraftspeicher erfolgt bei beiden Ausführungsformen bei anliegender Spannung, wenn der freigegebene Ausschaltspeicher den Schalter ausschaltet. Die Reihenfolge des Spannens entspricht der des Freigebens. Während des Spannvorganges kann es zu keiner Fehlbedienung, die zu einer frühzeitigen Auslösung des Federkraftspeichers führen könnte, kommen. Hierdurch ist sichergestellt, daß nach einer Einschaltung immer eine Ausschaltung erfolgen kann. Der Zustand der Federkraftspeicher wird auf der Frontseite des Motorantriebes angezeigt. Die Anzeige signalisiert "beide Federkraftspeicher gespannt" oder "beide Federkraftspeicher entspannt", wobei der letztere Zustand sofort durch das anschließende elektromotorische Spannen automatisch aufgehoben wird.

Die Erfindung hat den Vorteil, daß für die Ein- und Ausschaltfunktion jeweils getrennte Kraftspeicher vorhanden sind. Zu Beginn jedes Schaltzyklusses spannt ein Elektromotor nacheinander zwei mit Federkraftspeichern versehene Gestängeanordnungen, von denen bei einem anschließenden Einschaltvorgang zunächst über ein mechanisches oder elektrisches Signal das Einschaltgestänge entriegelt wird, so daß die als Federkraftspeicher dienende vorgespannte Zugfeder den Kipphebel des zugehörigen Leistungsschalters aus der AUS-Stellung in die EIN-Stellung bewegt. Anschließend kann der Leistungsschalter wiederum über ein mechanisches oder elektrisches Signal aus der EIN-Stellung in die AUS-Stellung gebracht werden, indem das bereits vorgespannte Ausschaltgestänge entriegelt wird und über einen Schaltarm den Kipphebel des Leistungsschalters in die AUS-Stellung bewegt. Durch die Erfindung laufen die einzelnen Schaltvorgänge deutlich schneller ab, und, da die einzelnen Hebel und Kraftspeicher sowohl für das Einschaltgestänge als auch für das Ausschaltgestänge funktionsgerechter ausgelegt werden können, ist auch eine größere Funktionssicherheit gewährleistet. In einfacher Weise kann dabei auch über einen weiteren Hebelmechanismus die momentane Stellung des Kippschalters an dem Schaltgerät angezeigt werden.

Von Vorteil ist dabei weiterhin das Merkmal des Anspruches 2, durch das die Federkraftspeicher in besonders einfacher Weise in der Reihenfolge "Einschaltspeicher" dann "Ausschaltspeicher" freigegeben werden.

Eine besonders platzsparende Bauweise ergibt sich dabei ferner, wenn die Drehachsen für die beiden Gestängeanordnungen jeweils an gegenüberliegenden Seiten der Bewegungsbahn des Kipphebels angeordnet sind, während durch die Verwendung von Schraubenzugfedern die zur Verfügung stehende Federkraft sehr genau bemessen werden kann. Durch die Merkmale der Ansprüche 5, 6 und 7 wird eine schlagartige Auslösung der Verriegelung sowohl des Einschaltgestänges als auch des Ausschaltgestänges erreicht, während durch die Merkmale der Ansprüche 8 bis 15 ein funktionsgerechtes und sicheres Zusammenwirken der für den Einschaltvorgang und für den Ausschaltvorgang vorgesehenen Gestängeanordnungen mit dem Kipphebel des damit verbundenen Leistungsschalters erreicht wird.

Durch die Merkmale der Ansprüche 16 bis 21 wird weiterhin eine besonders sichere Funktionsweise eines solchen Schalters unter Einsatz geeigneter Steuerungseinrichtungen erreicht.

Bevorzugte Ausführungsbeispiele der Erfindung sind in der Zeichnung schematisch dargestellt. Es zeigen
- Fig. 1: einen an einen Leistungsschalter angebauten Motorantrieb in einer ersten Ausführungsform in der AUS-Stellung in perspektivischer Ansicht,
- Fig. 2: eine Seitenansicht der wesentlichen Teile eines solchen Motorantriebes bei abgenommenem Gehäuse,
- Fig. 3: einen horizontalen Schnitt durch den Motorantrieb gemäß Schnittlinie III - III von Fig. 2,
- Fig. 4: eine Teildarstellung der Verriegelung des Einschaltgestänges eines solchen Motorantriebes beim Lösen der Verriegelung,
- Fig. 5: einen senkrechten Längsschnitt durch den Zangenöffnungsmechanismus des Motorantriebs gemäß Schnittlinie V - V von Fig. 3,
- Fig. 6: eine teilweise geschnittene Draufsicht auf den Zangenöffnungsmechanismus gemäß Schnttlinie VI - VI von Fig. 5,
- Fig. 7: einen Fig. 3 entsprechenden horizontalen Schnitt durch den Motorantrieb bei der Bewegung des Einschaltgestänges in die EIN-Stellung des damit verbundenen Schaltgerätes oder Schaltschlosses,
- Fig. 8: einen Fig. 5 entsprechenden Längsschnitt durch den Zangenöffnungsmechanismus bei Erreichen der Einschaltstellung gemäß Schnittlinie VIII - VIII von Fig. 7,
- Fig. 9: eine teilweise geschnittene Draufsicht auf den Zangenöffnungsmechanismus gemäß Schnittlinie IX - IX von Fig. 8,
- Fig. 10: einen horizontalen Schnitt durch den Motorantrieb gemäß Schnittlinie III - III von Fig. 2 beim Erreichen der Ausschaltstellung des Schaltgerätes oder Schaltschlosses,
- Fig. 11: einen weiteren horizontalen Schnitt durch die Steuerungseinrichtung für den Motorantrieb gemäß Schnittlinie XI - XI von Fig. 2 mit vorgespannten Federkraftspeichern für die Einschaltbewegung und die Ausschaltbewegung entsprechend der Darstellung von Fig. 3,
- Fig. 12: eine Teildarstellung der in Fig. 11 gezeigten Steuerungseinrichtung beim Lösen der Verriegelung des Einschaltgestänges zu Beginn eines Einschaltvorganges entsprechend der Teildarstellung von Fig. 4 und
- Fig. 13: eine gegenüber der Ausführungsform von Fig. 2 bis 10 abgewandelte weitere Ausführungsform eines derartigen Motorantriebes zu Beginn und während eines Einschaltvorganges.

Der Motorantrieb ist an einem Leistungsschalter 2 mit einem Kipphebel 3 montiert, wobei für die Übertragung der Antriebskraft auf den Kipphebel 3 ein Antriebsschieber 4 vorgesehen ist, der am Gestell des Motorantriebes 1, wie weiter unten näher erläutert ist, parallel zur Grundplatte 5 in der Ebene zwischen Aus- und Einschaltstellung in Bewegungsrichtung 6 des Kipphebels 3 längsverschiebbar geführt ist. In Fig. 1 bis 6 und 10 ebenso wie in Fig. 13 befindet sich der Kipphebel 3 in der AUS-Schaltstellung, während er in Fig. 7 kurz vor Erreichen und in Fig. 8 und 9 in der EIN-Schaltstellung nach Freigabe durch mit dem Antriebsschieber 4 verbundene Einschaltzangen 7 und 8 gezeigt ist.

Für die Einschaltbewegung und für die Ausschaltbewegung des Kipphebels 3 sind, wie in Fig. 3, 7, 10 und 13 gezeigt ist, jeweils getrennte, durch einen zugehörigen Federkraftspeicher 9, 10 vorgespannte Gestängeanordnungen, ein Einschaltgestänge 11 und ein Ausschaltgestänge 12, vorgesehen, die nach jedem Ausschaltvorgang für eine anschließende Ein- und Ausschaltung des Kipphebels 3 durch Inbetriebsetzung des als eine Motor-Getriebe-Einheit 13 (Fig. 2) ausgebildeten Antriebsmotors gemeinsam vorgespannt und in den Schaltintervallen durch für jede Gestängeanordnung 11, 12 jeweils getrennt zu betätigende Verklinkungen 14, 15 in Bereitschaftsstellung für eine folgende Ein- oder Ausschaltung gehalten werden.

Jede Gestängeanordnung 11, 12 besteht aus einem Spannarm 16, 18 und einem damit fest verbundenen Schaltarm 17, 19, die jeweils um senkrecht zur Ebene des Antriebsschiebers 4 angeordnete Drehachsen 20, 21 gegenläufig schwenkbar angeordnet und durch einen zwischen ihnen um eine zur Grundplatte 5 des Motorantriebes 1 senkrechte Drehachse umlaufenden Kurbelarm 22 (Fig. 2) nach jedem Ausschaltvorgang nacheinander in die Bereitschaftsstellung für eine erneute Schaltfolge gebracht werden. Der Kurbelarm 22 wird in bekannter Weise von der Motor-Getriebe-Einheit 13 über ein mehrstufiges Zahnradgetriebe mit Klinkenradgesperre von einem Elektromotor angetrieben.

Die Drehachsen 20, 21 für die beiden Gestängeanordnungen 11, 12 sind jeweils an gegenüberliegenden Seiten der Bewegungsbahn des Kipphebels 3 angeordnet, und die Federkraftspeicher 9, 10 der beiden Gestängeanordnungen 11, 12 sind Schraubenzugfedern, die jeweils an den freien Enden 16a, 18a der zugehörigen Spannarme 16, 18 neben den Verklinkungen 14, 15 angreifen. Der Spannarm 16, 18 jeder der beiden Gestängeanordnungen 11, 12 ist an seinem freien Ende 16a, 18a durch einen in gleicher Ebene verschwenkbaren Verklinkungsarm 23, 24 in Bereitschaftsstellung gehalten, wobei jeder Verklinkungsarm 23, 24 eine Verklinkungsrolle 25, 26 aufweist, mit der er unter Federvorspannung in eine Rastaussparung 27, 28 am freien Ende 16a, 18a des zugehörigen Spannarmes 16, 18 sperrend eingreift (Fig. 3, 4 und 13).

Jeder Verklinkungsarm 23, 24 ist durch einen an ihm angreifenden und mittels eines Entklinkungsmagneten 29, 30 (Fig. 11) verschwenkbaren Auslösehaken 31, 32 (Fig. 3, 4, 7, 10 und 13) aus seiner Verklinkungsstellung lösbar, und der Schaltarm 17 des Einschaltgestänges 11 ist über einen Zapfen 33, der in ein quer zur Bewegungsrichtung 6 des Kipphebels 3 angeordnetes Langloch 34 eingreift, mit dem Antriebsschieber 4 gelenkig verbunden.

Am Antriebsschieber 4, der, wie in Fig. 3, 6 und 9 gezeigt ist, an der Grundplatte 5 des Gerätes zwischen einem Führungssteg 35 und einem Führungswinkel 36 in Bewegungsrichtung 6 des Kipphebels 3 längsverschiebbar geführt ist, sind zwei einander spiegelbildlich gegenüberliegende Einschaltzangen 7, 8 um dazu senkrechte Drehachsen 37, 38 parallel zur Grundplatte 5 schwenkbar gelagert, die den Kipphebel 3 mit gegeneinander gerichteten Greifhaken 39, 40 für eine Mitnahme in Einschaltrichtung von beiden Seiten her zangenartig umgreifen, und am Kipphebel 3 selbst oder an einem auf den Kipphebel aufgesetzten Adapter sind einander parallel gegenüberliegende Eingriffsvertiefungen 41, 42 für von den Greifhaken 39, 40 hervorstehende Eingriffsnasen 43, 44 ausgebildet, die die Eingriffszangen während der Einschaltbewegung gegen ein seitliches Abrutschen von dem Kipphebel 3 sichern. Die Einschaltzangen 7, 8 sind durch eine Zugfeder 45 elastisch auslenkbar zusammengehalten und weisen an ihren Eingriffsenden keil- oder trichterförmig auseinanderlaufende Abschrägungen 46, 47 auf, mit denen sie bei der Greifbewegung am Kipphebel 3 bis zum Erreichen der Greifstellung seitlich ausgelenkt und entlanggeführt werden. Die Einschaltzangen 7, 8 sind zweiarmig ausgebildet und weisen an ihren über die Drehachsen 37, 38 am Antriebsschieber 4 hinausragenden hinteren Enden Zangenarretierungsnasen 48, 49 für eine Auslenkung der Einschaltzangen 7, 8 durch seitlich davon angeordnete Sperrbleche 50, 51 (Fig. 5, 6, 8 und 9) kurz vor Erreichen der Einschaltstellung des Kipphebels 3 von Fig. 8 und 9 auf.

An der den Einschaltzangen 7, 8 gegenüberliegenden Rückseite des Antriebsschiebers 4 ist vor einem Endanschlag 52 ein Öffnungsmechanismus 53 für die Einschaltzangen 7, 8 vorgesehen mit einem Spannblech 54, das von dem Antriebsschieber 4 in Einschaltrichtung des Kipphebels 3 hervorsteht, unter dem Endanschlag 52 hindurchgeführt ist und ein Langloch 55 für den Eingriff eines mittleren Gelenkzapfens 56 einer Kniehebelanordnung aufweist. Die Kniehebelanordnung besteht aus zwei gegenüber dem Spannblech 54 zur Seite gerichteten Kniehebeln 57, 58, die durch eine Zugfeder 59 zusammengehalten sind und an ihren äußeren Enden mit aufragenden Zapfen 60, 61 in gegeneinandergerichteten Langlöchern 62, 63 an der Grundplatte 5 derart geführt sind, daß sie sich in der Ausgangsstellung der Einschaltzangen 7, 8 für einen Einschaltvorgang (Fig. 5 und 6) in einer über den Totpunkt der Kniehebelanordnung gestreckten Lage befinden und bei Erreichen der Einschaltstellung (Fig. 8 und 9) durch endseitigen Anschlag des am Spannblech 54 vorhandenen Langloches 55 und damit durch Überschreiten der Totpunktlage von Fig. 5 und 6 unter der Wirkung der die beiden Kniehebel 57, 58 zusammenhaltenden Zugfeder 59 derart einknicken, daß die von den Kniehebeln 57, 58 endseitig aufragenden Zapfen 60, 61 die hintenliegenden Enden der zwischen ihnen befindlichen Einschaltzangen 7, 8 gegeneinanderdrücken und die Einschaltzangen 7, 8 öffnen und unter Freigabe des Kipphebels 3 von den Eingriffsnasen 43, 44 nach beiden Seiten gleichzeitig auseinanderschwenken (Fig. 8 und 9).

Für eine sichere Funktionsweise des Motorantriebes 1 ist es besonders wichtig, daß der Motorantrieb 1 aus der AUS-Stellung von Fig. 3 in Einschaltrichtung des Kipphebels 3 nur dann betätigbar ist, wenn beide Federkraftspeicher 9, 10 gespannt sind. Am Gehäuse des Motorantriebes 1 sind daher, wie in Fig. 1, 2, 11 und 12 gezeigt ist, ein EIN-Taster 64 und ein AUS-Taster 65 mit ihren Betätigungsschenkeln 66, 67 (Fig. 2, 11 und 12) parallel nebeneinander und um eine gemeinsame Drehachse 68 (Fig. 2) in derselben Betätigungsrichtung auslenkbar angeordnet. Außerdem ist in Betätigungsrichtung der beiden Taster 64, 65 vor deren Betätigungsschenkeln 66, 67 ein Sperrschieber 69 (Fig. 11) quer zu den Tastern (64, 65) entgegen der Wirkung einer über ein abgewinkeltes, schwenkbares Steuerblech 70 angreifenden Zugfeder 71 verschiebbar, der den AUS-Taster 65 in der Sperrstellung von Fig. 11 mit einer Lasche 72 hintergreift und gegen eine Betätigung blockiert.

Der EIN-Taster 64 steht mit einem schwenkbaren Steuerhebel 73 in Wirkverbindung (Fig. 12), der bei Betätigung des EIN-Tasters 64 entgegen Federwirkung seitlich ausgelenkt wird und einen an ihm seitlich anliegenden Betätigungsstößel 74 eines Mikrohilfsschalters 75 freigibt, der die Stromzufuhr zu dem Elektromotor des Motorantriebes 1 unterbricht. Außerdem ist mit dem Anker 76 des ersten Entklinkungsmagneten 29 für das Einschaltgestänge 11 ein in Betätigungsrichtung des EIN-Tasters 64 längsverschiebbarer Entklinkungsschieber 77 verbunden, der eine seitliche Betätigungsnase 78 für eine von dem Sperrschieber 69 aufragende Lasche 79 besitzt, die den Sperrschieber 69 bei der Verschiebung des Entklinkungsschiebers 77 aus seiner Sperrstellung von Fig. 11 löst, in der er den AUS-Taster 65 mit der von ihm aufragenden Lasche 72 hintergreift.

Wie in Fig. 11 weiterhin gezeigt ist, weist der Sperrschieber 69 eine Steueröffnung 80 mit zwei quer zu seiner Verschieberichtung stufenförmig gegeneinander versetzten Widerlagerflächen 81, 82 auf, mit denen er in jeder seiner beiden Stellungen unter der Wirkung einer Zugfeder 83 an einem Kulissenstift 84 lageorientiert anliegt.

Außerdem ist ein zweiarmiger Entklinkungshebel 85 vorgesehen, der mit dem Anker 86 des zweiten Entklinkungsmagneten 30 für das Ausschaltgestänge 12 zusammenwirkt, wobei der Entklinkungshebel 85 an dem Gestell des Motorantriebes 1 zu den Ein- und Ausschaltgestängen 11, 12 parallel verschwenkbar gelagert ist und den Betätigungsschenkel 67 des AUS-Tasters 65 mit einem fensterartigen Rahmen 87 an seinem freien Hebelende umschließt. Seitlich an dem Rahmen 87 ist eine Steuerkurve 88 vorgesehen, die mit einem Sperriegel 89 zusammenwirkt, der zwischen dem EIN-Taster 64 und dem AUS-Taster 65 derart hin- und herverschwenkbar gelagert ist, daß er in der AUS-Stellung des Kipphebels 3 des Schaltgerätes oder Schaltschlosses an einer seitlichen Steuerkurve 90 (Fig. 11 und 12) am Entklinkungsschieber 77 anliegt, von der er bei Betätigung des EIN-Tasters 64 gegen die Steuerkurve 88 an dem Entklinkungshebel 85 verschwenkt wird und so den AUS-Taster 65 blockiert, solange der EIN-Taster 64 gedrückt bleibt.

Bei dem in Fig. 13 gezeigten abgewandelten weiteren Ausführungsbeispiel eines solchen Motorantriebes 1 ist lediglich das Einschaltgestänge 11 mit Verklinkung 14 und Einschaltzangen 7, 8 gezeigt, und zwar in voll ausgezogenen Linien in der Bereitschaftsstellung entsprechend Fig. 3 für einen Einschaltvorgang und in strichpunktierten Linien in einer Zwischenstellung mit der Einschaltzange 7 links vom Kipphebel 3 kurz vor und mit der Einschaltzange 8 rechts vom Kipphebel 3 nach Erreichen der Einschaltstellung des Kipphebels 3 entsprechend Fig. 8 und 9 mit geöffneten Einschaltzangen 7, 8 gezeigt, wobei der Schaltarm 17 des Einschaltgestänges 11 am Endanschlag 52 anliegt. Auch hier sind die Einschaltzangen 7, 8 zweiarmig ausgebildet, weisen jedoch an ihren über die Drehachsen 37, 38 am Antriebsschieber 4 hinausragenden hinteren Enden einander spiegelbildlich gegenüberliegende äußere Abschrägungen 91, 92 auf, während für die Öffnung der Einschaltzangen 7, 8 bei Erreichen der Einschaltstellung des Kipphebels 3 beiderseits der Bewegungsbahn der Einschaltzangen 7, 8 Öffnungsrollen 93, 94 von der Grundplatte 5 aufragen, die in einem geringeren Abstand als die äußeren Abschrägungen 91, 92 an den Einschaltzangen 7, 8 derart angeordnet sind, daß sie kurz vor Erreichen der Einschaltstellung des Schaltschlosses im Sinne einer Öffnungsbewegung auf die zwischen die Öffnungsrollen 93, 94 einlaufenden hinteren Zangenenden einwirken. Auch bei dieser Ausführungsform ist der Schaltarm 17 des Einschaltgestänges 11 über einen Zapfen 33, der in ein quer zur Bewegungsrichtung des Kipphebels 3 angeordnetes Langloch 34 eingreift, mit dem Antriebsschieber 4 gelenkig verbunden, so daß dieser Zangenöffnungsmechanismus mit den beiden Öffnungsrollen 93, 94 in gleicher Weise auch bei dem Motorantrieb nach dem ersten Ausführungsbeispiel zum Einsatz kommen kann.

Bei beiden gezeigten Ausführungsformen des Motorantriebes 1 ist die EIN- und die AUS-Schaltung, wenn beide Federkraftspeicher 9, 10 gespannt sind, vor Ort durch Betätigen der EIN-Taster und AUS-Taster 64, 65 möglich.

Sind beide Federkraftspeicher 9, 10 gespannt und befindet sich der Leistungsschalter 2 in der Stellung AUS, so kann nur der Federkraftspeicher 9 für die EIN-Schaltung ausgelöst werden. Der AUS-Taster 65 wird durch die Lasche 72 des Sperrschiebers 69 blockiert.

Bei der Betätigung des EIN-Tasters 64 laufen folgende Vorgänge ab:
1) Der Steuerhebel 73 wird durch die Betätigung des EIN-Tasters 64 in Richtung des Pfeiles 95 von Fig. 12 seitlich ausgelenkt bzw. umgesteuert und gibt den Betätigungsstößel 74 des Mikro-Hilfsschalters 75 frei, der die Stromzufuhr zu dem Motorantrieb 1 unterbricht.
2) Die Verklinkung 14 des Federkraftspeichers 9 für die EIN-Schaltung wird durch das Öffnen des Mikro-Hilfsschalters 75 und das Anziehen des Ankers 76 über den Entklinkungsschieber 77 aufgehoben. Der Leistungsschalter 2 wird durch das Einschaltgestänge 11 eingeschaltet.
3) Der Entklinkungsschieber 77 wird durch den Anker 76 in Fig. 11 nach rechts bewegt, wirkt auf die Lasche 79 am Sperrschieber 69 und löst die Arretierung in der Steueröffnung 80. Der Sperrschieber 69 kann jetzt durch die anliegende Kraft der Zugfeder 83 einen bestimmten Weg bis zum Erreichen der Widerlagerfläche 82 zur Freigabe des AUS-Tasters 65 durch die Lasche 72 zurücklegen.
4) Der Sperriegel 89 wird von der Steuerkurve 90 des Entklinkungsschiebers 77 von der Stellung in Fig. 11 in die Stellung von Fig. 12 nach links geschwenkt. Solange der EIN-Taster 64 gedrückt bleibt, wird der AUS-Taster 65 durch den Sperriegel 89 blockiert und kann nicht betätigt werden.
5) Wird der EIN-Taster 64 losgelassen, so geht er selbsttätig in die Grundstellung von Fig. 2 zurück. Die Blokkierung des AUS-Tasters 65 durch den in der Entriegelungsstellung befindlichen Sperrschieber 69 und die elektrische Verriegelung des Antriebes sind nicht mehr wirksam. Der Antrieb ist jetzt bereit, eine Ausschaltung auszuführen.

Folgende Vorgänge laufen bei Betätigung des AUS-Tasters 65 ab:
1) Elektrische Verriegelung über den Steuerhebel 73 und den Mikro-Hilfsschalter 75 wie bei der Betätigung des EIN-Tasters 64.
2) Die Verklinkung 15 des Federkraftspeichers 10 für die AUS-Schaltung wird über den Entklinkungshebel 85 ausgelöst. Der Leistungsschalter 2 wird vom Motorantrieb 1 ausgeschaltet.
3) Der Sperriegel 89 wird von der Steuerkurve 88 des Entklinkungshebels 85 von der Stellung in Fig. 12 in die Stellung von Fig. 11 nach rechts verschwenkt. Solange der AUS-Taster 65 gedrückt bleibt, wird der EIN-Taster 64 vom Sperriegel 89 blockiert.

Wird der AUS-Taster 65 losgelassen, so geht er selbsttätig in seine Grundstellung zurück und alle Verriegelungen werden aufgehoben. Mit dem Loslassen des AUS-Tasters 65 wurde der Mikro-Hilfsschalter 75 vom federbelasteten Steuerhebel 73 betätigt und der Stromkreis des Antriebes wurde geschlossen. Liegt nun Spannung an, so wird der Motor des Antriebes selbsttätig anlaufen und die beiden Federkraftspeicher 9, 10 spannen.

Während des gesamten Spannvorganges wird der Sperrschieber 69 durch das unter Federkraftspannung stehende Steuerblech 70 mit einer Zunge, die mit einer von dem Sperrschieber 69 aufragenden Lasche 96 zusammenwirkt, in einer Stellung gehalten, in der eine Betätigung des EIN-Tasters 64 und des AUS-Tasters 65 verhindert wird. Erst wenn der Sperrvorgang beendet ist, wird der EIN-Taster 64 freigegeben.

Der Antrieb ist dann in der beschriebenen Reihenfolge wieder schaltbar.

## Patentansprüche

1. Motorantrieb für elektrische Schaltgeräte, insbesondere Leistungsschalter, mit Betätigung durch einen Kipphebel (3) und mit einem die Antriebskraft übertragenden Antriebsschieber (4) zwischen Motor und Kipphebel (3), der am Gestell des Motorantriebes parallel zur Grundplatte (5) in der Ebene zwischen Aus- und Einschaltstellung in Bewegungsrichtung (6) des Kipphebels (3) längsverschiebbar geführt ist, **dadurch gekennzeichnet**, daß für die Einschaltbewegung und für die Ausschaltbewegung des Kipphebels (3) jeweils getrennte, durch einen zugehörigen Federkraftspeicher (9, 10) vorgespannte Gestängeanordnungen, bestehend aus einem Einschaltgestänge (11) und einem Ausschaltgestänge (12), vorgesehen sind, die nach jedem Ausschaltvorgang für eine anschließende Ein- und Ausschaltung des Kipphebels (3) durch Inbetriebsetzung des Antriebsmotors gemeinsam vorgespannt und in den Schaltintervallen durch für jede Gestängeanordnung (11, 12) jeweils getrennt zu betätigende Verklinkungen (14, 15) in Bereitschaftsstellung für eine folgende Ein- oder Ausschaltung gehalten werden.

2. Motorantrieb nach Anspruch 1, **dadurch gekennzeichnet**, daß jede Gestängeanordnung (11, 12) aus einem Spannarm (16, 18) und einem damit fest verbundenen Schaltarm (17, 19) besteht, die jeweils um senkrecht zur Ebene des Antriebsschiebers (4) angeordnete Drehachsen (20, 21) gegenläufig schwenkbar angeordnet und durch einen zwischen ihnen um eine zur Grundplatte (5) des Motorantriebes (1) senkrechte Drehachse umlaufenden Kurbelarm (22) nach jedem Ausschaltvorgang nacheinander in die Bereitschaftsstellung für eine erneute Schaltfolge gebracht werden.

3. Motorantrieb nach Anspruch 1 und 2, **dadurch gekennzeichnet**, daß die Drehachsen (20, 21) für die beiden Gestängeanordnungen (11, 12) jeweils an gegenüberliegenden Seiten der Bewegungsbahn des Kipphebels (3) angeordnet sind.

4. Motorantrieb nach einem der Ansprüche 1 bis 3, **dadurch gekennzeichnet**, daß die Federkraftspeicher (9, 10) der beiden Gestängeanordnungen (11, 12) Schraubenzugfedern sind, die an den freien Enden (16a, 18a) der zugehörigen Spannarme (16, 18) neben deren Verklinkungen (14, 15) angreifen.

5. Motorantrieb nach einem der Ansprüche 1 bis 4, **dadurch gekennzeichnet**, daß der Spannarm (16, 18) jeder der beiden Gestängeanordnungen (11, 12) an seinem freien Ende (16a, 18a) durch einen in gleicher Ebene verschwenkbaren Verklinkungsarm (23, 24) in Bereitschaftsstellung gehalten ist.

6. Motorantrieb nach einem der Ansprüche 1 bis 5, **dadurch gekennzeichnet**, daß jeder Verklinkungsarm (23, 24) eine Verklinkungsrolle (25, 26) aufweist, mit der er unter Federvorspannung in eine Rastaussparung (27, 28) am freien Ende (16a, 18a) des zugehörigen Spannarmes (16, 18) sperrend eingreift.

7. Motorantrieb nach einem der Ansprüche 1 bis 6, **dadurch gekennzeichnet,** daß jeder Verklinkungsarm (23, 24) durch einen an ihm angreifenden und mittels eines Entklinkungsmagneten (29, 30) verschwenkbaren Auslösehaken (31, 32) aus seiner Verklinkungsstellung lösbar ist.

8. Motorantrieb nach einem der Ansprüche 1 bis 7, **dadurch gekennzeichnet**, daß der Schaltarm (17) des Einschaltgestänges (11) über einen Zapfen (33), der in ein quer zur Bewegungsrichtung (6) des Kipphebels (3) angeordnetes Langloch (34) eingreift, mit dem Antriebsschieber (4) gelenkig verbunden ist.

9. Motorantrieb nach einem der Ansprüche 1 bis 8, **dadurch gekennzeichnet,** daß am Antriebsschieber (4) zwei einander spiegelbildlich gegenüberliegende Einschaltzangen (7, 8) um dazu senkrechte Drehachsen (37, 38) parallel zur Grundplatte (5) des Motorantriebes (1) schwenkbar gelagert sind, die den Kipphebel (3) mit gegeneinander gerichteten Greifhaken (39, 4) für eine Mitnahme in Einschaltrichtung von beiden Seiten her zangenartig umgreifen.

10. Motorantrieb nach einem der Ansprüche 1 bis 9, **dadurch gekennzeichnet**, daß am Kipphebel (3) selbst oder an einem auf den Kipphebel aufgesetzten Adapter einander parallel gegenüberliegende Eingriffsvertiefungen (41, 42) für von den Greifhaken (39, 40) hervorstehende Eingriffsnasen (43, 44) ausgebildet sind.

11. Motorantrieb nach einem der Ansprüche 1 bis 10, **dadurch gekennzeichnet**, daß die Einschaltzangen (7, 8) durch eine Zugfeder (45) elastisch auslenkbar zusammengehalten sind.

12. Motorantrieb nach einem der Ansprüche 1 bis 11, **dadurch gekennzeichnet**, daß die Einschaltzangen (7, 8) an ihren Eingriffsenden keil- oder trichterförmig auseinanderlaufende Abschrägungen (46, 47) aufweisen, mit denen sie bei der Greifbewegung am Kipphebel (3) bis zum Erreichen der Greifstellung seitlich ausgelenkt und entlanggeführt werden.

13. Motorantrieb nach einem der Ansprüche 1 bis 12, **dadurch gekennzeichnet**, daß die Einschaltzangen (7, 8) zweiarmig ausgebildet sind und an ihren über die Drehachsen (37, 38) am Antriebsschieber (4) hinausragenden hinteren Enden Zangenarretierungsnasen (48, 49) für eine Auslenkung der Einschaltzangen (7, 8) durch seitlich davon angeordnete Sperrbleche (50, 51) kurz vor Erreichen der Einschaltstellung des Kipphebels (3) aufweisen.

14. Motorantrieb nach einem der Ansprüche 1 bis 13, **dadurch gekennzeichnet**, daß an der den Einschaltzangen (7, 8) gegenüberliegenden Rückseite des Antriebsschiebers (4) ein Öffnungsmechanismus (53) für die Einschaltzangen (7, 8) vorgesehen ist mit einem Spannblech (54), das von dem Antriebsschieber (4) in Einschaltrichtung des Kipphebels (3) hervorsteht und ein Langloch (55) für den Eingriff eines mittleren Gelenkzapfens (56) einer Kniehebelanordnung aufweist, wobei die Kniehebelanordnung aus zwei gegenüber dem Spannblech (54) zur Seite gerichteten Kniehebeln (57, 58) besteht, die durch eine Zugfeder (59) zusammengehalten sind und an ihren äußeren Enden mit aufragenden Zapfen (60, 61) in gegeneinandergerichteten Langlöchern (62, 63) an der Grundplatte (5) derart geführt sind, daß sie sich in der Ausgangsstellung der Einschaltzangen (7, 8) für einen Einschaltvorgang in einer über den Totpunkt der Kniehebelanordnung gestreckten Lage befinden und bei Erreichen der Einschaltstellung durch endseitigen Anschlag des am Spannblech (54) vorhandenen Langloches (55) und damit durch Überschreiten der Totpunktlage unter der Wirkung der die Kniehebel (57, 58) zusammenhaltenden Zugfeder (59) derart einknicken, daß die von den Kniehebeln (57, 58) endseitig aufragenden Zapfen (60, 61) die hintenliegenden Enden der zwischen ihnen befindlichen Einschaltzangen (7, 8) gegeneinanderdrücken und die Einschaltzangen (7, 8) öffnen und nach beiden Seiten gleichzeitig auseinanderschwenken.

15. Motorantrieb nach einem der Ansprüche 1 bis 12, **dadurch gekennzeichnet**, daß die Einschaltzangen (7, 8) zweiarmig ausgebildet sind und an ihren über die Drehachsen (37, 38) am Antriebsschieber (4) hinausragenden hinteren Enden einander spiegelbildlich gegenüberliegende äußere Abschrägungen (91, 92) aufweisen, und daß für die Öffnung der Einschaltzangen (7, 8) in der Einschaltstellung des Kipphebels (3) beiderseits der Bewegungsbahn der Einschaltzangen (7, 8) Öffnungsrollen (93, 94) in einem geringeren Abstand als die äußeren Abschrägungen (91, 92) an den Einschaltzangen (7, 8) derart angeordnet sind, daß sie kurz vor Erreichen der Einschaltstellung des Schaltschlosses im Sinne einer Öffnungsbewegung auf die zwischen die Öffnungsrollen (93, 94) einlaufenden hinteren Zangenenden einwirken.

16. Motorantrieb nach einem der Ansprüche 1 bis 15, **dadurch gekennzeichnet**, daß der Motorantrieb (1) aus der AUS-Stellung in Einschaltrichtung des Kipphebels (3) nur dann betätigbar ist, wenn beide Federkraftspeicher (9, 10) gespannt sind.

17. Motorantrieb nach Anspruch 16, **dadurch gekennzeichnet**, daß am Gehäuse des Motorantriebes (1) ein EIN-Taster (64) und ein AUS-Taster (65) mit ihren Betätigungsschenkeln (66, 67) parallel nebeneinander und um eine gemeinsame Drehachse (68) in derselben Betätigungsrichtung auslenkbar angeordnet sind, und daß in Betätigungsrichtung der beiden Taster (64, 65) vor deren Betätigungsschenkeln (66, 67) ein Sperrschieber (69) quer zu den Tastern (64, 65) entgegen Federwirkung verschiebbar ist, der den AUS-Taster (65) in der Sperrstellung mit einer Lasche (72) hintergreift und gegen eine Betätigung blockiert.

18. Motorantrieb nach Anspruch 16 oder 17, **dadurch gekennzeichnet**, daß der EIN-Taster (64) mit einem schwenkbaren Steuerhebel (73) in Wirkverbindung steht, der bei Betätigung des EIN-Tasters (64) seitlich ausgelenkt wird und einen an ihm seitlich anliegenden Betätigungsstößel (74) eines Hilfsschalters (75) freigibt, der die Stromzufuhr zu dem Elektromotor des Motorantriebes (1) unterbricht.

19. Motorantrieb nach einem der Ansprüche 16 bis 18, **dadurch gekennzeichnet**, daß mit dem Anker (76) des Entklinkungsmagneten (29) für das Einschaltgestänge (11) ein in Betätigungsrichtung des EIN-Tasters (64) längsverschiebbarer Entklinkungsschieber (77) verbunden ist mit einer seitlichen Betätigungsnase (78) für eine von dem Sperrschieber aufragende Lasche, die den Sperrschieber (69) bei der Verschiebung des Entklinkungsschiebers (77) aus seiner Sperrstellung löst, in der er den AUS-Taster (65) mit der von ihm aufragenden Lasche (72) hintergreift.

20. Motorantrieb nach einem der Ansprüche 16 bis 19, **dadurch gekennzeichnet**, daß der Sperrschieber (69) eine Steueröffnung (80) mit zwei quer zu seiner Verschieberichtung stufenförmig gegeneinander versetzten Widerlagerflächen (81, 82) aufweist, mit denen er in jeder seiner beiden Stellungen unter der Wirkung einer Feder (83) an einem Kulissenstift (84) lageorientiert anliegt.

21. Motorantrieb nach einem der Ansprüche 16 bis 20, **dadurch gekennzeichnet**, daß mit dem Anker (86) des Entklinkungsmagneten (30) für das Ausschaltgestänge (12) ein Entklinkungshebel (85) zusammenwirkt, der an dem Gestell des Motorantriebes (1) zu den Ein- und Ausschaltgestängen (11, 12) parallel verschwenkbar gelagert ist und den Betätigungsschenkel (67) des AUS-Tasters (65) mit einem fensterartigen Rahmen (87) an seinem freien Hebelende umgreift, und daß seitlich an dem Rahmen (87) eine Steuerkurve (88) vorgesehen ist, die mit einem Sperriegel (89) zusammenwirkt, der zwischen dem EIN-Taster (64) und dem AUS-Taster (65) derart hin- und herverschwenkbar gelagert ist, daß er in der AUS-Stellung des Kipphebels (3) des Schaltgerätes oder Schaltschlosses an einer seitlichen Steuerkurve (90) am Entklinkungsschieber (77) anliegt, von der er bei Betätigung des EIN-Tasters (64) gegen die Steuerkurve (88) an dem Entklinkungshebel (85) verschwenkt wird und so den AUS-Taster (65) blockiert, solange der EIN-Taster (64) gedrückt bleibt.

## Claims

1. Motor drive for electrical switching devices and in particular for power switches operated by means of a rocking lever (3) comprising a driving slide (4) which transmits the driving force between motor and rocking lever (3) and which is guided in a way that allows its longitudinal displacement on the frame of the motor drive in parallel with regard to base plate 5 on the plane between the switch-on and switch-off positions located in the direction of movement (6) of rocking lever (3) **wherein** separated rod systems prestressed by a related elastic energy storage device (9, 10) and comprising a switch-on rod system (11) and a switch-off rod system (12) are provided for each of the switch-on movement and switch-off movement of rocking lever (3) and are prestressed in common by starting the driving motor after every switch-off operation before a subsequent switching-on and switching-off of rocking lever (3) and are kept in a ready position allowing subsequent switching-on or switching-off by means of latching devices (14, 15) to be operated separately for every rod system (11, 12) during the switching intervals.

2. Motor drive as claimed in claim 1 **wherein** every rod system (11, 12) consists of a tension arm (16, 17) and a switching arm (17, 19) connected to the latter in a fixed way, these arms being pivoted each in counterrotation around rotational axes (20, 21) arranged vertically to the plane of driving slide (4) and being brought into ready position for a new switching cycle by means of a crank arm (22) revolving between them around a rotational axis vertical to the base plate (5) of motor drive (1) one after the other after every switch-off operation.

3. Motor drive as claimed in claims 1 and 2 **wherein** the rotational axes (20, 21) for both rod systems (11, 12) are located each on opposite sides of the path followed by the movement of rocking lever (3).

4. Motor drive as claimed in any claim 1 through 3 **wherein** the elastic energy storage devices (9, 10) of the two rod systems (11, 12) are helical extension springs which are applied to the free ends (16a, 18a) of the related tension arms (16, 18) on the side of their latching devices (14, 15).

5. Motor drive as claimed in any claim 1 through 4 **wherein** the tension arm (16, 18) of each of the two rod systems (11, 12) is kept in ready position by means of a latching arm (23, 24) swivelling on the same plane at the free end (16a, 18a) of tension arm (16, 18).

6. Motor drive as claimed in any claim 1 through 5 **wherein** every latching arm (23, 24) presents a latching roll (25, 26) by means of which it engages into a latching recess (27, 28) located at the free end (16a, 18a) of the related tension arm (16, 18) and blocks it under the effect of spring tension

7. Motor drive as claimed in any claim 1 through 6 **wherein** every latching arm (23, 24) can be released from its latching position by means of a release hook (31, 32) which is applied to this latching arm and which can be swivelled by means of a latch opening magnet (29, 30).

8. Motor drive as claimed in any claim 1 through 7 **wherein** the switching arm (17) of the switch-on rod system (11) is hinged to driving slide (4) via a pin (33) which engages into a slot (34) located across the direction of movement (6) of rocking lever (3).

9. Motor drive as claimed in any claim 1 through 8 **wherein** two switch-on tongs (7, 8), which oppose each other in a laterally reversed way, are pivoted on the driving slide (4) in parallel with regard to the base plate (5) of motor drive (1) and around rotational axes (37, 38) vertical to the switch-on tongs and encompass the rocking lever (3) like tongs with grab hooks (39, 4) directed towards one another from both sides and allowing the lever to be carried along in the switch-on direction.

10. Motor drive as claimed in any claim 1 through 9 **wherein** the rocking lever (3) itself or an adapter put on the rocking lever has opposing contact cavities (41, 42) which are arranged in parallel with regard to one another and which are provided for contact tappets (43, 44) projecting from grab hooks (39, 40).

11. Motor drive as claimed in any claim 1 through 10 **wherein** the switch-on tongs (7, 8) are kept together by an extension spring (45) allowing their elastic deviation.

12. Motor drive as claimed in any claim 1 through 11 **wherein** the switch-on tongs (7, 8) present sloping edges (46, 47) which diverge in a wedge- or funnel-shaped way at their contact ends and which deviate them to the side and guide them until they reach the contact position on the rocking lever (3) during the grab movement.

13. Motor drive as claimed in any claim 1 through 12 **wherein** switch-on tongs (7, 8) have two arms and present retention tappets for the tongs (48, 49) at their rear ends extending beyond the rotational axes (37, 38) on driving slide (4), these tappets allowing the deviation of the switch-on tongs (7, 8) by means of the retaining sheets (50, 51) which are arranged on their sides shortly before they reach the switch-on position of rocking lever (3).

14. Motor drive as claimed in any claim 1 through 13 **wherein** an opening mechanism (53) for switch-on tongs (7, 8) is provided on the rear side of driving slide (4) located opposite with regard to the switch-on tongs (7, 8) and includes a tension sheet (54), which protrudes from driving slide (4) in the switch-on direction of rocking lever (3) and presents a slot (55) allowing the engagement of a central pivot pin (56) of an articulated lever mechanism, the articulated lever mechanism consisting of two articulated levers (57, 58) which are directed towards the side opposite of tension sheet (54), kept together by an extension spring (59) and guided at their external ends by means of rising pins (60, 61) in slots (62, 63) directed towards one another on base plate (5) in such a way that they are in a position extended over the dead centre of the articulated lever mechanism in the starting position of the switch-on tongs (7, 8) for a switch-on operation and buckle when they reach the switch-on position stopping at the limit on the end side of slot (55) provided in tension sheet (54) and thus going beyond the dead centre position under the action of the extension spring (59) which keeps the two articulated levers (57, 58) together in such a way that the pins (60, 61) rising on the end sides of rocking levers (57, 58) press the rear ends of the switch-on tongs (7, 8), situated between them, against one another and open the switch-on tongs (7, 8) and swivel apart to both sides simultaneously.

15. Motor drive as claimed in any claim 1 through 12 **wherein** switch-on tongs (7, 8) are designed with two arms and present external sloping edges (91, 92) which oppose each other in a laterally reversed way at their rear edges extending beyond the rotational axes (37, 38) on driving slide (4) and wherein opening rolls (93, 94) are arranged allowing the opening of switch-on tongs (7, 8) in the switch-on position of rocking lever (3) on both sides of the path of the movement of switch-on tongs (7, 8) at a smaller distance than the external sloping edges (91, 92) on switch-on tongs (7, 8) in such a way that they act upon the rear ends of the tongs entering between the opening rolls (93, 94) in the sens of an opening movement a short time before reaching the switch-on position of the switch latch.

16. Motor drive as claimed in any claim 1 through 15 **wherein** motor drive (1) can only be actuated from the OFF position in the switch-on direction of rocking lever (3) when both elastic energy storage devices (9, 10) are charged.

17. Motor drive as claimed in claim 16 **wherein** an ON key button (64) and an OFF key button (65) are arranged together with their operating branches (66, 67) in parallel with regard to one another and pivoted around a common rotational axis (68) allowing their deviation in the same direction of operation and wherein a stopper (69) which extends behind OFF key button (65) by means of a bracket (72) and blocks the latter against operation in the blocking position can be displaced against spring action in the operating direction of the two key buttons (64, 65), in front of their operating branches (66, 67) and in a tranverse direction with regard to key buttons (64, 65).

18. Motor drive as claimed in claim 16 or 17 **wherein** ON key button (64) cooperates with a pivoted control lever (73) which is deviated laterally when ON key button (64) is operated and releases an actuating tappet (74) adjacent to it and belonging to an auxiliary microswitch (75) which cuts the power supply to the electric motor of motor drive (1).

19. Motor drive as claimed in any claim 16 through 18 **wherein** a latch opening slide (77) which can be displaced longitudinally in the operating direction of ON key button (64) is related to the armature (76) of the latch opening magnet (29) for the switch-on rod system (11) and presents a lateral actuating cam (78) for a bracket which projects from the stopper and which releases the stopper (69) during the displacement of the latch opening slide (77) from its blocking position in which it extends behind OFF key button (65) by means of bracket (72) projecting from it.

20. Motor drive as claimed in any claim 16 through 19 **wherein** the stopper (69) presents a control opening (80) with two buttress surfaces (81, 82) which are offset with regard to one another in the form of steps across the direction of its displacement and in which the stopper rests on a crank pin (84) submitted to the action of a spring (83) in an oriented way in both of its two positions.

21. Motor drive as claimed in any claim 16 through 20 **wherein** a latch opening lever (85) cooperates with the armature (86) of latch opening magnet (30) for switch-off rod system (12), pivots in parallel with regard to the switch-on and switch-out rod systems (11, 12) on the support of motor drive (1) and encompasses the operating branch (67) of the OFF key button (65) by means of a window-like frame (87) at its free lever end and wherein a radial cam (88) is provided on the side of frame (87) and cooperates with retaining catch (89) which pivots back and forth between ON key button (64) and OFF key button (65) in such a way that it rests on a lateral radial cam (90) which is situated on the latch opening slide (77) in the OFF position of the rocking lever (3) of the switching device or switch latch and which swings it against radial cam (88) located on the latch opening lever (85) when the ON key button (64) is actuated and thus blocks the OFF key button (65) as long as ON key button (64) remains pressed.

## Revendications

1. Commande par moteur destinée à des appareils de couplage électriques et, en particulier, à des interrupteurs de puissance, actionnée par un levier à bascule (3) et comportant un un coulisseau de commande (4) transmettant la force motrice entre le moteur et le levier à bascule (3) étant guidé coulissant dans le sens longitudinal sur le châssis de la commande par moteur de façon paralèlle à la plaque de support (5) dans le plan entre la position de coupure et de fermeture en suivant la direction de mouvement (6) du levier à bascule (3) **caractérisé en ce que** des systèmes de tiges séparés sont prévus chacun pour le mouvement de mise en circuit et pour le mouvement de mise hors circuit du levier à bascule (3), systèmes de tiges préarmés par un accumulateur d'énergie élastique (9, 10) associé et consistant en un système de tiges de mise en circuit (11) et en un système de tiges de mise hors circuit (12), systèmes de tiges qui, après chaque opération de mise hors circuit, sont préarmés en commun grâce à la mise en marche du moteur de commande en vue d'une mise en circuit et d'une mise hors circuit ultérieures du levier à bascule (3) et qui, dans les intervalles entre les opérations de couplage, sont maintenus en position de disponibilité au moyen d'encliquetages (14, 15) à opérer de manière séparée pour chaque système de tiges (11, 12) et permettant une mise en circuit ou hors circuit ultérieures.

2. Commande par moteur selon la revendication 1, **caractérisé** **en ce que** chaque système de tiges (11, 12) consiste en un un bras d'armement (16, 18) et en un bras de commutation (17, 19) lié de manière fixe à ce premier bras, bras qui sont aménagés chacun pivotant de façon contrarotative autour d'axes de rotation (20, 21) aménagés perpendiculairement au plan du coulisseau de commande (4) et qui, après chaque opération de mise hors circuit, sont remis, l'un après l'autre, dans la position de disponibilité permettant un nouveau cycle de commutation grâce à un flasque (22) tournant entre eux autour d'un axe de rotation perpendiculaire à la plaque de support (5) de la commande par moteur (1).

3. Commande par moteur selon les revendications 1 et 2, **caractérisé en ce que** les axes de rotation (20, 21) destinés aux deux systèmes de tiges (11, 12) sont aménagés chacun à des côtés opposés du parcours de mouvement suivi par le levier à bascule (3).

4. Commande par moteur selon l'une quelconque des revendications 1 à 3, **caractérisé en ce que** les accumulateurs d'énergie élastique (9, 10) des deux systèmes de tiges (11, 12) sont des ressorts hélicoïdaux de traction qui s'accrochent aux extrémités libres (16a, 18a) des bras d'armement (16, 18) associés, à côté des encliquetages (14, 15) de ces derniers.

5. Commande par moteur selon l'une quelconque des revendications 1 à 4, **caractérisé en ce que** le bras d'armement (16, 18) de chacun des deux systèmes de tiges (11, 12) est maintenu en position de disponibilité à son extrémité libre (16a, 18a) grâce à un bras d'encliquetage (23, 24) pivotable sur le même plan.

6. Commande par moteur selon l'une quelconque des revendications 1 à 5, **caractérisé en ce que** chaque bras d'encliquetage (23, 24) présente un rouleau d'encliquetage (25, 26), grâce auquel le dit bras d'encliquetage, étant soumis à une précontrainte élastique, entre de façon bloquante dans un évidement d'enclenchement (27, 28) aménagé à l'extrémité libre (16a, 18a) du bras d'armement associé (16, 18).

7. Commande par moteur selon l'une quelconque des revendications 1 à 6, **caractérisé en ce que** chaque bras d'encliquetage (23, 24) peut être libéré de sa position d'encliquetage par un crochet de libération (31, 32) s'accrochant à ce bras et étant pivotable grâce à un aimant de déclenchement (29, 30).

8. Commande par moteur selon l'une quelconque des revendications 1 à 7, **caractérisé en ce que** le bras de commutation (17) du système de tiges de mise en circuit (11) est lié de façon articulée au coulisseau de commande (4) par l'intermédiaire d'un pivot (33) qui s'engage dans un trou en fente (34) aménagé de façon transversale par rapport à la direction de mouvement (6) du levier à bascule (3).

9. Commande par moteur selon l'une quelconque des revendications 1 à 8, **caractérisé en ce que** deux pinces de mise en circuit (7, 8) qui s'opposent de façon spéculaire sont logées pivotantes autour d'axes de rotation (37, 38) perpendiculaires par rapport à ces pinces et de façon parallèle à la plaque de support (5) de la commande par moteur (1), pinces qui entourent le levier à bascule (3) de ses deux côtés grâce à des crochets (39, 4) dirigés l'un vers l'autre et permettant l'entraînement dans la direction de mise en circuit.

10. Commande par moteur selon l'une quelconque des revendications 1 à 9, **caractérisé en ce que** des approfondissements d'arrêt (41, 42) s'opposant de façon parallèle l'un par rapport à l'autre et destinés à des ergots d'arrêt (43, 44) qui s'avancent des crochets (39, 40) sont aménagés sur le levier à bascule (3) lui-même ou sur un des adapteurs mis sur le levier à bascule.

11. Commande par moteur selon l'une quelconque des revendications 1 à 10, **caractérisé en ce que** les pinces de mise en circuit (7, 8) sont maintenues l'une à côté de l'autre grâce à un ressort de traction (45) permettant une déviation élastique.

12. Commande par moteur selon l'une quelconque des revendications 1 à 11, **caractérisé en ce que** les pinces de mise en circuit (7, 8) présentent des côtés obliques (46, 47) s'étendant en forme de cône ou d'entonnoir à leurs extrémités d'engrenage, côtés obliques qui assurent la déviation latérale et le guidage des pinces sur le levier à bascule (3) jusqu'à l'arrivée dans la position de contact au cours du mouvement d'engrenage.

13. Commande par moteur selon l'une quelconque des revendications 1 à 12, **caractérisé en ce que** les pinces de mise en circuit (7, 8) comprennent deux bras et présentent des ergots d'enclenchement de pinces (48, 49) aménagés sur leurs extrémités arrières dépassant les axes de rotation (37, 38) sur le coulisseau de commande (4) et assurant la déviation latérale des pinces de mise en circuit (7, 8) au moyen des tôles de blocage (50, 51) aménagées de façon latérale par rapport à cela peu avant l'arrivée à la position de mise en circuit du levier à bascule (3).

14. Commande par moteur selon l'une quelconque des revendications 1 à 13, **caractérisé en ce qu**'un mécanisme d'ouverture (53) destiné aux pinces de mise en circuit (7, 8) est prévu sur le côté arrière du coulisseau de commande (4) face aux pinces de mise en circuit (7, 8), mécanisme comprenant une tôle de serrage (54) qui s'étend à partir du coulisseau de commande (4) dans la direction de mise en circuit du levier à bascule (3) et présente un trou en fente (55) permettant l'engagement d'un tourillon central d'articulation (56) d'une genouillère, la genouillère consistant en deux leviers coudés (57, 58) qui sont dirigés vers le côté par rapport à la tôle de serrage (54), maintenus l'un à côté de l'autre grâce à un ressort de traction (59) et qui sont guidés dans des trous en fente (62, 63) dirigés l'un vers l'autre sur la plaque de support (5) grâce à des pivots (60, 61) qui s'élèvent à leurs extrémités extérieures de manière à ce qu'ils se trouvent dans une position étendue au-delà du point mort de la genouillère quand les pinces de mise en circuit (7, 8) sont dans la position de départ permettant une opération de mise en circuit et qu'ils se plient au moment de l'arrivée dans la position de mise en circuit grâce à l'arrêt de fin de course du trou en fente (55) aménagé dans la tôle de serrage (54) et donc grâce au fait d'avoir dépassé la position du point mort sous l'action du ressort de traction (59) qui maintient les leviers de genouillère (57, 58) l'un à côté de l'autre de telle sorte que les pivots (60, 61) qui s'élèvent à partir des extrémités extérieures des leviers de genouillère (57, 58) pressent les extrémités arrières des pinces de mise en cricuit (7, 8) situées entre eux l'une contre l'autre et ouvrent les pinces de mise en circuit (7, 8) et les pivotent simultanément vers les deux côtés extérieurs.

15. Commande par moteur selon l'une quelconque des revendications 1 à 12, **caractérisé en ce que** les pinces de mise en circuit (7, 8) sont aménagées en deux bras et présentent des côtés obliques extérieurs (91, 92) qui s'opposent de façon spéculaire aux extrémités arrières des dites pinces dépassant les axes de rotation (37, 38) sur le coulisseau de commande (4) et en ce que des rouleaux d'ouverture (93, 94) destinés à l'ouverture des pinces de mise en circuit (7, 8) dans la position de mise en circuit du levier à bascule (3) sont aménagés sur les deux côtés du parcours de mouvement des pinces de mise en circuit (7, 8) à une distance inférieure par rapport aux côtés obliques extérieurs (91, 92) de telle manière à ce qu'ils agissent sur les les extrémités arrières des pinces qui entrent entre les rouleaux d'ouverture (93, 94) dans le sens d'un mouvement d'ouverture peu avant l'arrivée du verrou de maintien dans la position de mise en circuit.

16. Commande par moteur selon l'une quelconque des revendications 1 à 15, **caractérisé en ce que** la commande par moteur (1) peut uniquement être actionnée à partir de la position de coupure dans la direction de mise en circuit du levier à bascule (3) lorsque les deux accumulateurs d'énergie élastique (9, 10) sont armés.

17. Commande par moteur selon la revendication 16, **caractérisé en ce qu**'un bouton-poussoir " EN " (64) et un bouton-poussoir " HORS " (65) comprenant leurs branches d'actionnement (66, 67) sont aménagés sur le boîtier de la commande par moteur (1) de façon parallèle l'un par rapport à l'autre et permettant une déviation dans la même direction d'actionnement autour d'un axe de rotation (68) commun et en ce qu'un coulisseau de blocage (69) est logé coulissant dans la direction d'actionnement des deux boutons-poussoirs (64, 65) devant leurs branches d'actionnement (66, 67) de façon transversale par rapport aux boutons-poussoirs (64, 65) et à l'encontre de l'action d'un ressort, coulisseau de blocage (69) qui s'engage derrière le bouton-poussoir " HORS " (65) grâce à une lame (72) et bloque l'actionnement de ce premier.

18. Commande par moteur selon la revendication 16 ou 17, **caractérisé en ce que** le bouton-poussoir " EN " (64) est en coopération avec un levier de commande (73) pivotable qui est dévié latéralement lorsque le bouton-poussoir " EN " (64) est actionné et qui libère la tige de commande (74) aménagée sur son côté et appartenant à un microrupteur auxiliaire (75) qui coupe l'alimentation de courant vers le moteur électrique de la commande par moteur (1).

19. Commande par moteur selon l'une quelconque des revendications 16 à 18, **caractérisé en ce qu**'un coulisseau de déclenchement (77) est associé à l'armature (76) de l'aimant de déclenchement (29) destiné au système de tiges de mise en circuit (11) et logé coulissant de façon longitudinale dans la direction d'actionnement du bouton-poussoir " EN " (64), coulisseau qui comporte un ergot latéral de commande (78) destiné à une lame qui s'élève à partir du coulisseau de blocage et libère le coulisseau de blocage (69) de sa position de blocage au cours du déplacement du coulisseau de déclenchement (77), position dans laquelle le coulisseau de blocage s'engage derrière le bouton-poussoir " HORS " (65) grâce à la lame (72) qui s'élève à partir de ce coulisseau.

20. Commande par moteur selon l'une quelconque des revendications 16 à 19, **caractérisé en ce que** le coulisseau de blocage (69) présente une ouverture de contrôle (80) comportant deux surfaces d'appui (81, 82) décalées l'une par rapport à l'autre en formant des étages de façon transversale par rapport à la direction de déplacement du coulisseau, surfaces grâce auxquelles il s'appuie de façon orientée sur une goupille de coulisse (84) étant soumis à l'action d'un ressort (83) dans chacune de ses deux positions.

21. Commande par moteur selon l'une quelconque des revendications 16 à 20, **caractérisé en ce qu**'un levier de déclenchement (85) coopère avec l'armature (86) de l'aimant de déclenchement (30) destiné au système de tiges de mise hors circuit (12), ce levier de déclenchement (85) étant logé pivotant sur le châssis de la commande par moteur (1) de façon parallèle aux systèmes de tiges de mise en circuit et de mise hors circuit (11, 12) et entourant la branche de commande (67) du bouton-poussoir " HORS " (65) au moyen d'un cadre (87) de la forme d'une fenêtre aménagée à l'extrémité libre du levier, et en ce qu'une courbe de commande (88) est prévue sur le côté du cadre (87), courbe qui coopère avec un verrou de blocage (89) logé pivotant dans les deux sens entre le bouton-poussoir " EN " (64) et le bouton-poussoir " HORS " (65) de telle manière à ce qu'il s'appuie sur une courbe de commande latérale (90) sur le coulisseau de déclenchement (77) dans la position de coupure du levier à bascule (3) de l'appareil de couplage ou du verrou de maintien, courbe qui le pivote contre la courbe de commande (88) sur le levier de déclenchement (85) au moment de l'actionnement du bouton-poussoir " EN " (64) de sorte qu'il bloque le bouton-poussoir " HORS " (65) aussi longtemps que le bouton-poussoir " EN " (64) reste poussé.
